# EUROPÄISCHE PATENTSCHRIFT

(11) **EP 0 563 649 B1**
(45) Veröffentlichungstag und Bekanntmachung des Hinweises auf die Patenterteilung: **09.07.1997**
(21) Anmeldenummer: 93104035.6
(22) Anmeldetag: 12.03.1993
(51) Int. Cl.: B65B 25/14

(54) **Verfahren und Vorrichtung zur Bildung einer geschlossenen Umhüllung um einen Gegenstand**
Method and apparatus for forming a closed wrap around an article
Procédé et appareil pour former un enveloppement fermé autour d'un article

(30) Priorität: 28.03.1992 DE 4210231
(43) Veröffentlichungstag der Anmeldung: 06.10.1993
(73) Patentinhaber: bielomatik Leuze GmbH + Co, D-72639 Neuffen (DE)
(72) Erfinder: Pizzi, Fausto, S. Giovanni Persiceto, Bologna (IT); Parisini, Valerio, S. Giovanni Persiceto, Bologna (IT)
(74) Vertreter: Patentanwälte Ruff, Beier, Schöndorf und Mütschele

(56) Entgegenhaltungen:
- DE-A- 1 929 287
- DE-B- 1 096 822
- DE-C- 503 340
- GB-A- 929 439
- US-A- 2 685 157

## Beschreibung

Die Erfindung bezieht sich auf ein Verfahren und eine Vorrichtung zur Bildung einer geschlossenen Umhüllung um einen Gegenstand nach dem Oberbegriff der Ansprüche 1 und 7.

Die DE-B-1 096 822 zeigt eine derartige Vorrichtung, bei der Streichwalzen hochstehende Packpapierlaschen über die Oberseite eines Rieses streichen, nachdem ein das Ries niederhaltender Preßstempel abgehoben wurde. Das meist elastische Ries neigt dazu, nach dem Entfernen des Preßstempels etwas nach oben zu federn, so daß insbesondere die oberen Bögen relativ leicht verschiebbar sind. Beim Überstreichen kann es daher insbesondere im oberen Randbereich zu Verschiebungen dieser Randbereiche auf die Riesmitte hin kommen, wodurch die oberen Bögen beschädigt werden können.

Bei einer bekannten Vorrichtung wird der Packpapierbogen so bereitgestellt, daß zunächst eine entsprechende Länge von einem Packpapierband abgemessen und anschließend abgetrennt wird. Dies macht eine Unterbrechung der Zuführbewegung des Packpapierbogens bzw. des Packpapierbandes erforderlich. An das Bereitstellen des Packpapierbogens schließt sich der Umhüllungszyklus für den Gegenstand in einer Umhüllungseinrichtung an. Insbesondere bei aus einzelnen Blättern bestehenden Papierriesen ist hierbei darauf zu achten, daß während der Umhüllung des Papierrieses mit dem Packpapierbogen die Blätter des Papierrieses keine Beschädigung erfahren.

Der Erfindung liegt die Aufgabe zugrunde, ein Verfahren und eine Vorrichtung vorzuschlagen, mit der einer Beschädigung des Gegenstandes während des Umhüllungsschrittes vorgebeugt werden kann.

Diese Aufgabe wird durch ein ein Verfahren und eine Vorrichtung mit den Merkmalen der Anspruche 1 und 7 gelöst. Somit wird im Bereich der oberen Randkante des Gegenstandes ein besonders gutes Anlegen des Flachmaterialbogens erzielt, wobei insbesondere bei einem Papierries Beschädigungen der Einzelblätter vermieden werden. Durch die im Bereich der oberen Randkante des Gegenstandes aufgeprägte Querfaltung wird ein Verknittern der einzelnen Papierblätter des Packpapierrieses verhindert. Hierbei kann die Querfaltung höhen- und/oder seitenversetzt zur oberen Randkante des Gegenstandes dem Flachmaterialbogen aufgeprägt werden. Bei dem erfindungsgemäßen Verfahren wird der Gegenstand mit seiner Unterseite auf einen ausgebreiteten Flachmaterialbogen, insbesondere einen Packpapierbogen, derart positioniert, daß im Bereich der Seitenflächen des Gegenstandes seitlich überstehende Teilbereiche des Flachmaterialbogens vorliegen, die im wesentlichen der abzudeckenden Fläche entsprechen. Anschließend wird der Gegenstand abgesenkt und hierbei der Flachmaterialbogen an die Seitenflächen des Gegenstandes angelegt. Durch seitliches Verschieben des Gegenstandes wird der Flachmaterialbogen dann auf die Oberseite des Gegenstandes aufgebracht. Die aneinandergeführten Enden des Flachmaterialbogens werden anschliessend miteinander verbunden. Durch diese Verfahrensführung wird eine röhrenförmige Umhüllung geschaffen, die anschliessend nur noch an den Stirnseiten des zu umhüllenden Gegenstandes geschlossen werden muß.

Um ein gutes und beschädigungsfreies Anlegen des Flachmaterialbogens an die Seitenflächen des Gegenstandes zu gewährleisten, werden vorteilhaft beim Absenken des Gegenstandes dessen Seitenflächen mit einer auf die Oberseite des Gegenstandes wirkenden Kompressionskraft versteift. Dies ist insbesondere bei einem aus Einzelblättern bestehenden Papierries vorteilhaft, da durch das Aufbringen der Kompressionskraft ein Verschieben der Einzelblätter während des Anlegens des Packpapierbogens vermieden wird.

Vorteilhaft wird beim Absenken und/oder beim Verschieben des Gegenstandes ein überstehender größerer Teilbereich des Flachmaterialbogens von einem stationären Auflagebereich abgezogen. Um ein faltenfreies Anlegen des Flachmaterialbogens an den Gegenstand zu gewährleisten, wird der größere Teilbereich des Flachmaterialbogens gegen die Kraft eines Haltemittels von dem stationären Auflagebereich abgezogen. Insbesondere im Bereich der vorderen oberen Randkante des Gegenstandes kann das Anlegen des Flachmaterialbogens dadurch verbessert werden, daß beim Anlegen auf die Oberseite des Gegenstandes der Flachmaterialbogen gespannt gehalten wird. Beim Verschieben des Gegenstandes gegen den Flachmaterialbogen kann somit ein faltenfreies Anlegen des Flachmaterialbogens auf die Oberseite des Gegenstandes gewährleistet werden.

Dem Umhüllungsschritt kann ein Zuführschritt für den Flachmaterialbogen vorgeschaltet sein, bei dem vorteilhaft der Gegenstand zusammen mit dem Flachmaterialbogen zugeführt wird. Hierdurch ist der Gegenstand während seiner Zuführbewegung durch den darunterliegend angeordneten Flachmaterialbogen geschützt.

Eine Unterbrechung der Zuführbewegung zum Abmessen und Abtrennen des Flachmaterialbogens kann dadurch vermieden werden, daß der Flachmaterialbogen über eine Perforation mit einem Flachmaterialband verbunden ist, die beim Zuführen des Flachmaterialbogens, insbesondere durch Blockieren der Zuführeinrichtung für das Flachmaterialband, abgetrennt wird. Vorteilhaft kann ein Abmessen und ein Perforieren des Flachmaterialbogens vom Flachmaterialband während dem Umhüllungsschritt eines vorhergehenden Gegenstandes erfolgen. Hierdurch kann die Zuführung der zu umhüllenden Gegenstände in schnellerer Zeitabfolge erfolgen, da zum Abtrennen der Perforierung die Zuführbewegung des Packpapierbogens bzw. des Gegenstandes nicht unterbrochen werden muß.

Vorteilhaft wird während der Zuführens des Flachmaterialbogens der Gegenstand bezüglich des Flachmaterialbogens positioniert.

Während des Zuführens des Flachmaterialbogens kann mindestens ein überstehender Teilbereich des Flachmaterialbogens mit einem Klebstoffstreifen versehen werden, der vorteilhaft im Bereich einer Randkante aufgebracht wird. Mit dem Klebstoffstreifen können dann die aneinandergeführten Endbereiche des Packpapierbogens zu einer röhrenförmigen Umhüllung verschlossen werden.

Das seitliche Verschieben des Gegenstandes zum Anlegen des Flachmaterialbogens an die Oberseite des Gegenstandes erfolgt vorteilhaft senkrecht zur Zuführbewegung des Gegenstandes.

Die erfindungsgemäße Vorrichtung kann ferner eine zweiteilige Auflagefläche besitzen, die einen verstellbaren Auflagebereich und einen stationären Auflagebereich aufweist. Vorteilhaft ist die Auflagefläche horizontal ausgerichtet und ein vertikal verstellbarer Auflagebereich vorgesehen. Zu Beginn des Umhüllungsschrittes ist der Flachmaterialbogen auf der Auflagefläche ausgebreitet, wobei der zu umhüllende Gegenstand auf dem Flachmaterialbogen aufliegt. Hierbei ist der Gegenstand derart positioniert, daß seine eine Seitenfläche in Höhe der Trennlinie zwischen den beiden Auflagebereichen liegt. Beim Absenken des versenkbaren Auflagebereiches wird somit auch der Gegenstand abgesenkt, wobei der auf dem stationären Auflagebereich liegende Flachmaterialbogen an den Seitenbereich des Gegenstandes angelegt wird.

Der verstellbare Auflagebereich kann Ausnehmungen aufweisen, in die beim Verstellen des Auflagebereichs ein Anlegemittel zum Anlegen des Flachmaterialbogens an den Gegenstand eingeführt wird. Somit dient das Anlegemittel dem Anlegen des Flachmaterialbogens an dem anderen Seitenbereich des Gegenstandes. Hierbei kann ein Anlegemittel vorgesehen sein, das aus zwei zueinander verstellbaren Kämmen besteht. Durch die Relativverstellung der Kämme zueinander kann ein die Oberseite des Gegenstandes geringfügig überragender Bereich des Flachmaterialbogens an die Oberseite des Gegenstandes angelegt werden.

Das Anlegemittel kann in den Ausnehmungen des verstellbaren Auflagebereichs verfahrbar sein. Somit kann der Gegenstand zum Aufbringen des Flachmaterialbogens an dessen Oberseite mit dem Anlegemittel seitlich verschoben werden. Hierbei kann das Anlegemittel quer zur Zuführrichtung des Gegenstandes verfahrbar sein. Bei einer Ausführungsform besitzt das Anlegemittel einerseits Kämme mit etwa L-Form aufweisenden Zähnen und andererseits Kämme mit einer umgekehrten L-Form aufweisenden Zähne. Vorteilhaft können in einer zusammengeführten Position die Zähne der Kämme eine Umlenkkante für den Flachmaterialbogen bilden. Die Umlenkkante gewährleistet in der zusammengeführten Position der Kämme ein Aufbringen eines überstehenden Teilbereiches des Flachmaterialbogens auf die Oberseite des Gegenstandes.

Zur Verpackung unterschiedlich dimensionierter Gegenstände kann vorgesehen sein, daß der Abstand zwischen dem Anlagemittel und dem verstellbaren Auflagebereich einstellbar ist. Hierbei kann eine Verstelleinrichtung vorgesehen sein, mit der eine Führung für das Anlegemittel verstellbar ist.

Um während des Anlegens des Flachmaterialbogens an die Seitenbereiche des Gegenstandes dessen Beschädigung zu vermeiden, was insbesondere bei einem aus Einzelblättern bestehenden Papierries von Vorteil ist, wird ein Anpreßmittel vorgesehen, das auf die Seitenbereiche des Gegenstandes eine Kompressionskraft ausübt. Hierbei kann beispielsweise ein pneumatisch betätigbarer Druckstempel zum Einsatz kommen. Vorteilhaft ist das Anpreßmittel senkrecht zum verstellbaren Auflagebereich verfahrbar und vorzugsweise an Führungen für Greifer angeordnet. Das Anpreßmittel kommt nur in der Phase des Umhüllungsschrittes zum Einsatz, wenn der Flachmaterialbogen an die Seitenbereiche des Gegenstandes angelegt wird.

In weiterer Ausgestaltung ist dem Umlenkmittel eine Umlenkstange zugeordnet, die bezüglich dem Umlenkmittel verstellbar ist. Hierbei kann das Umlenkmittel mit einem verstellbar angeordneten Transportmittel, insbesondere einem Förderband, für den Gegenstand zusammenwirken.

Der einen Teilbereich des Flachmaterialbogens aufnehmende stationäre Auflagebereich weist vorteilhaft eine Gitterstruktur auf, die vorzugsweise eine dem verstellbaren Auflagebereich zugeordnete Auflageschiene für den Flachmaterialbogen besitzt.

Vorteilhaft wird der auf dem stationären Auflagebereich aufliegende Teilbereich des Flachmaterialbogens mit einem Haltemittel gehalten. Um in der Endphase des Aufbringens des Flachmaterialbogens einen Kontakt mit einem aufgebrachten Klebstoffstreifen zu vermeiden, ist das Haltemittel vorteilhaft verfahrbar ausgebildet.

Unterhalb des stationären Auflagebereichs ist ein Transportmittel zur Übernahme des von dem verstellbaren Auflagebereich kommenden Gegenstandes vorgesehen. Hierbei kann das Transportmittel zwei beabstandete Förderbänder aufweisen, wobei vorteilhaft eines der Förderbänder höhenverstellbar zum anderen Förderband ausgebildet ist. In weiterer Ausgestaltung kann ein oberes Förderband vorgesehen sein, das in horizontaler Richtung verstellbar ist und vorteilhaft dem Umlenkmittel für den Flachmaterialbogen zustellbar ist. Hierdurch kann eine zusätzliche Umlenkstange zum Aufbringen einer Querfaltung entfallen.

Das Zuführen des Flachmaterialbogens und des Gegenstandes kann mittels eines Zuführmittels erfolgen, das vorzugsweise Greifer aufweist, die jeweils ansteuerbare Greifarme besitzen. Hierbei ist das Zuführmittel senkrecht zur Verschiebebewegung des Gegenstandes in der Umhüllungseinrichtung verfahrbar. Das Zuführmittel kann an Führungen geführt sein, die oberhalb der Auflagefläche angeordnet sind, wobei vorteilhaft die außenliegenden Führungen in seitlicher Richtung einstellbar sind. Hierdurch kann die Vorrichtung der jeweiligen Größe des zu umhüllenden Gegenstandes in einfacher Weise angepaßt werden.

Vorteilhaft ist das Zuführmittel an Profilhohlträgern angeordnet, in denen das Zuführmittel antreibende Antriebsmittel angeordnet ist.

Um das genaue Aufbringen des Flachmaterialbogens auf den Gegenstand zu gewährleisten, muß dieser gegenüber dem Flachmaterialbogen positioniert werden. Vorteilhaft ist der Auflagefläche eine Auflagebank benachbart, der ein verstellbarer Anschlag für den Gegenstand zugeordnet ist. Hierbei weist der Anschlag seitliche Führungen zur Positionierung des Gegenstandes auf. Mit den Führungen kann der Gegenstand so ausgerichtet werden, daß er vor dem eigentlichen Umhüllungsschritt mit einer seiner Seitenflächen auf der Trennlinie zwischen den beiden Auflagebereichen liegt.

Weiterhin kann die Vorrichtung mit einem Verteiler zum Aufbringen eines Klebstoffstreifens versehen sein. Dieser ist vorteilhaft an einer Greifer-Führung angeordnet.

Ausführungsbeispiele der Erfindung sind in den Zeichnungen dargestellt und werden im folgenden näher erläutert. Es zeigen:
- Fig. 1: eine schematische Seitenansicht einer Ausführungsform der erfindungsgemäßen Vorrichtung, teilweise in geschnittener Darstellung,
- Fig. 2: eine Ansicht der Ausführungsform in Richtung des Pfeiles II gemäß Fig. 1,
- Fig. 3: eine Draufsicht auf die Ausführungsform gemäß Fig. 1,
- Fig. 4 und 5: eine schematische Darstellung der Umhüllungseinrichtung bei einer weiteren Ausführungsform in verschiedenen Verfahrensschritten,
- Fig. 6: eine weitere Ausführungsvariante einer Umhüllungseinrichtung,
- Fig. 7: eine vergrößerte Darstellung der Zuführeinrichtung der Vorrichtung gemäß Fig. 1,
- Fig. 8: eine schematische Darstellung, aus der die Positionierung eines Gegenstandes R auf einem Packpapierbogen 102 vor dem Umhüllungszyklus hervorgeht und
- Fig. 9: eine Variante des in Fig. 7 gezeigten Details.

Die Figuren 1 bzw. 3 zeigen in schematischer Darstellung eine Vorrichtung zum Umhüllen von Papierriesen R mit einem im folgenden als Packpapierbogen 102 bezeichneten Flachmaterialbogen, der auch aus anderen Materialien als Papier bestehen könnte. Sie ist als automatische Verpackungsmaschine ausgeführt. Die dargestellte Verpackungsmaschine weist einen Hubtisch 50 auf, auf dem eine Vielzahl von Papierriesen R übereinandergestapelt sind. Die einzelnen Papierriese R sind jeweils an ihrem einen Endbereich durch Einlagen S voneinander getrennt. Der Hubtisch 50 ist in Richtung des Pfeiles 51 in der Höhe versetzbar. Hierbei wird der Hubtisch 50 derart angetrieben, daß das Versetzen jeweils um die Dicke H des Papierrieses R erfolgt und der Boden des obersten Papierrieses R koplanar zu einer an den Hubtisch 50 angrenzenden Auflagebank 1 liegt.

Die Auflagebank 1 weist näherungsweise einen L-förmigen Querschnitt auf, wobei eine horizontale Auflagefläche für das Papierries R vorgesehen ist. Unterhalb der Auflagebank 1 ist eine Zuführeinrichtung 17 zum Zuführen und Abmessen eines Packpapier- bzw. Flachmaterialbandes 2 vorgesehen. Die Zuführeinrichtung 17 besitzt zwei übereinanderliegend angeordnete Abwickelrollen, die mit einem nicht näher dargestellten Antrieb versehen sind. Durch die Drehbewegung der Abwickelrollen wird das Packpapierband 2 von einer Packpapierspule 16 abgezogen. An einer Umlenkrolle 52 wird das Packpapierband 2 in Richtung der Zuführeinrichtung 17 umgelenkt Die Abwickelrollen der Zuführeinrichtung 17 sind mit einer nicht näher dargestellten Meßeinrichtung gekoppelt, so daß die Länge des zugeführten Packpapierbandes 2 exakt meßbar ist.

Neben der Zuführeinrichtung 17 ist eine Schneideinrichtung 18 angeordnet, die ansteuerbar das Packpapierband 2 mit einer quer zu dessen Längsrichtung verlaufenden Querperforation E o. dgl. versieht. Die Querperforation E in dem Packpapierband 2 wird derart gewählt, daß das Packpapierband 2 noch ausreichende Stabilität aufweist. In der Praxis wurden gute Ergebnisse erzielt, wenn die Querperforation Einschnitte von ca. 50 bis 50 mm Länge aufweist, die von Brücken unterbrochen sind, die eine Länge zwischen 1 und 3 mm besitzen.

Seitlich versetzt zur Schneidrichtung 18 ist eine Spannrolle 19 angeordnet, die in Richtung des Doppelpfeiles 53 verstellbar ist. Das von der Schneideinrichtung 18 kommende Packpapierband 2 wird an der Spannrolle 19 umgelenkt und liegt auf der Oberseite der Auflagebank 1 auf. Die Spannrolle 19 hat die Aufgabe, das über die Zuführeinrichtung 17 zugeführte Packpapierband 2 straff zu halten. Beispielsweise kann ein mit Schwerkraft oder Federkraft anliegende Spannrolle 19 vorgesehen sein. Dies wird dadurch erreicht, daß die Höhenlage der Spannrolle 19 der jeweils abgewickelten Packpapierlänge 2 angepaßt ist. In Fig. 1 sind zwei Arbeitspositionen der Spannrolle 19 dargestellt. Diese Arbeitspositionen sind jeweils unterschiedlichen Arbeitszyklen der Verpackungsmaschine angepaßt. Befindet sich die Spannrolle 19 in ihrer strichliniert eingezeichneten unteren Position, so wird das Packpapierband 2 an einem Sensor 22 vorbeigeführt. Mit dem Sensor 22 ist die Lage der Spannrolle 19 erfaßbar.

Oberhalb der Auflagebank 1 sind Träger 10, 110 einer nicht näher dargestellten Tragstruktur angeordnet, die am Boden der Verpackungsmaschine befestigt ist. Die horizontal ausgerichteten Träger 10, 110 sind parallel zueinander positioniert. Wie auch aus Fig. 2 hervorgeht, werden an den Trägern 10, 110 Führungen 9, 109, 209 gehalten. Die Führungen 9, 109, 209 besitzen jeweils einen näherungsweise rechteckförmigen Profilhohlkörper, der an den Trägern 10, 110 verstellbar angeordnet ist. Mittels einer Verstellung der außenliegenden Führungen 9, 109 ist somit eine Anpassung an das jeweilige Format des Papierrieses R möglich.

An den Führungen 9, 109, 209 ist jeweils ein zangenförmiger Greifer 6, 7, 8 in Transportrichtung des Papierrieses R geführt. Wie aus Fig. 1 hervorgeht, besitzt der Greifer 6, der prinzipiell gleichartig wie die Greifer 7 und 8 ausgestaltet ist, zangenförmige Greifarme. Die Greifarme des Greifers 6 begrenzen eine Aufnahme für ein von dem Hubtisch 50 zugeführtes Papierries R. Während die Greifer 6, 7 wie aus den Figuren 2 und 3 deutlich wird, gleiche Dimensionen aufweisen, ist der Greifer 8 wesentlich kleiner ausgebildet, da zwischen dessen Greifarmen lediglich das Packpapierband 2 geklemmt wird.

Die Greifer 6, 7, 8 sind in Richtung des Pfeiles 54, der ebenfalls die Transportrichtung des Papierrieses R kennzeichnet, synchron betätigbar. Die Ausgestaltung des Greiferantriebes soll beispielsweise für den Greifer 6 anhand von Fig. 1 beschrieben werden. Innerhalb der als Hohlkörper ausgebildeten Führung 9 ist ein Riemen 13 o. dgl. angeordnet, der endlos ausgeführt ist. Der Riemen 13 ist um die mit Abstand zueinander angeordneten Rollen 11, 12 geführt. Hierbei wird die Rolle 12 von einem Antriebsriemen 14 angetrieben. Der Antriebsriemen 14 ist mit einer nicht näher dargestellten zentralen Antriebseinheit verbunden.

Der Riemen 13 ist an dem Greifer 6 über nicht näher dargestellte Mittel angelenkt. Wird die Rolle 12 über den Antriebsriemen 14 angetrieben, so kann der Greifer 6 aus der strichliniert eingezeichneten Position in Richtung des Pfeiles 54 in die ausgezogen eingezeichnete Position überführt werden.

Senkrecht zur Oberseite der Auflagebank 1 ist ein aus Fig. 1 und 3 hervorgehenden Anschlag vorgesehen, dessen Anschlagelemente 15, 115 versenkbar sind und beispielsweise an den die Greifer 6, 7 tragenden Einrichtungen angeordnet sind. Aus der in Fig. 3 dargestellten Draufsicht geht hervor, daß die Anschlagelemente 15, 115 mit einem Abstand zueinander angeordnet sind, der den Abmessungen des Papierrieses R angepaßt ist. Hierbei weist jedes der Anschlagelemente 15, 115 seitliche Führungswangen 55 für das Papierries R auf. Durch einen schrägen Verlauf des freien Endbereiches der Führungswangen 55 wird ein sich in Richtung des Pfeiles 54 verjüngender Einführquerschnitt für das Papierries R begrenzt.

Seitlich versetzt zu den Anschlagelementen 15, 115 sind Rollen 3, 103 auf einer gemeinsamen Achse gelagert, die jeweils mit einer Rücklaufsperre versehen sind. Die Rollen 3, 103 halten das Packpapierband 2 in Anlage zur Oberseite der Auflagebank 1 und verhindern einen Rücklauf des Bandes 2.

Bei rechtwinkligen Papierriesen R erfolgt die Ausrichtung derart, daß die Schmalseite des Papierrieses R der Auflagebank 1 zugewandt ist. Wie aus Fig. 3 hervorgeht, werden dann die Längsseiten 4, 104 des Papierrieses R zwischen den Führungswangen 55 des Anschlages 15, 115 aufgenommen.

Die dargestellte Verpackungsmaschine besitzt eine Aufnahmefläche 21, die mit Abstand zur Auflagebank 1 positioniert ist. Die Aufnahmefläche 21 besitzt einen zweiteiligen Aufbau. Hierbei ist ein Auflagebereich 21a in der Höhe verstellbar ausgebildet, wohingegen ein angrenzender Auflagenbereich 21b stationär angeordnet ist. Zwischen den Auflagebereichen 21a, 21b liegt eine Trennlinie 61. Der im Grundriß rechteckförmige Auflagebereich 21a ist mit einer Vielzahl von parallel zueinander eingebrachten Ausnehmungen 26 versehen. Die Ausnehmungen 26 besitzen jeweils einen rechteckförmigen Querschnitt, wobei die Längsachse der Ausnehmungen 26 quer zur Transportrichtung des Papierrieses R, die durch den Pfeil 54 gekennzeichnet ist, angeordnet ist. Die Höhenverstellung des Auflagebereiches 21a erfolgt mittels einer Verstelleinrichtung 27, die beispielsweise über eine angetriebene Welle 28 miteinander verbundene Kurbeln aufweisen kann, die jeweils über Pleuelstangen mit der Unterseite des Auflagebereiches 21a verbunden sind. Aus Fig. 2 ist ersichtlich, daß zwei parallel angeordnete Wellen 28 vorgesehen sind, deren Antrieb über Riemen 29, 30 oder Ketten erfolgt. Hierbei ist der Riemen 30 mit einer nicht dargestellten Antriebseinheit verbunden. Bei deren Betätigung wird der Auflagebereich 21a abhängig von der Antriebsrichtung in Richtung des Doppelpfeiles 56 versetzt.

An den Führungen 9, 109 sind pneumatisch betätigbare Druckstempel 31, 32 befestigt, die in Richtung der Hubbewegung des Auflagebereiches 21a betätigbar sind. Aus Fig. 2 ist ersichtlich, daß die Druckstempel 31, 32 mit geringem Abstand zu den Seitenkanten des Papierrieses R auf dessen Oberseite anliegen. Auf diese Weise wird erreicht, daß während des Verpackungszyklus die Seitenbereiche des Papierrieses R steif gehalten werden und während des Anlegens des Papierbogens 102 gegen Knittern geschützt sind.

Unterhalb des Auflagebereiches 21a sind dessen Ausnehmungen 26 zugeordnete Kämme 33, 34 vorgesehen. Die paarweise in den Ausnehmungen 26 angeordneten Kämme 33, 34, deren nähere Ausgestaltung besonders aus den Figuren 2 und 4 hervorgeht, besitzen senkrecht zum Auflagebereich 21a angeordnete Zähne 133, 134, deren Abmessungen dem Querschnitt der Ausnehmungen 26 angepaßt sind. Gemäß Fig. 1 werden die Zähne 133, 134 beim Absenken des Auflagebereiches 21a in die Ausnehmungen 26 eingeführt. Die Grundkörper der Kämme 33, 34 sind an horizontal ausgerichteten Führungen 35 verschiebbar geführt. Die Führungen 35 sind parallel zu den Ausnehmungen 26 des Auflagebereiches 21a ausgerichtet und stützen sich am Boden der Verpackungsmaschine ab. Wie aus Fig. 2 ersichtlich ist, ist der Kamm 33 über die angetriebene Kette 36 in Richtung des Doppelpfeiles 57 verstellbar. Verstellbare Verbindungselemente 37, die den Kamm 33 mit dem Kamm 34 verbinden, führen den Kamm 34 bei einer Verstellung des Kammes 33 mit und ermöglichen eine Relativverstellung der Kämme 33, 34 zueinander.

Die Zähne 133 des Kammes 33 sind gerade, während die Zähne 134 des Kammes 34 ein umgekehrtes L-Profil haben. Hierbei verlaufen die Horizontalschenkel der Zähne 134 an der Stirnseite des Vertikalschenkels der Zähne 133 des Kammes 33.

Mittels einer Verstelleinrichtung 39 sind die Kämme 33, 34 zusammen mit deren Führungen 35 in der Höhe beziehungsweise bezüglich dem Auflagebereich 21a verstellbar. Die Verstelleinrichtung 39 kann beispielsweise geführte Schlitten aufweisen, die manuell oder automatisch in der Höhe verstellt werden können.

Seitlich versetzt zum höhenverstellbaren Auflagebereich 21a ist durch die Trennlinie 61 abgetrennt der stationäre Auflagebereich 21b vorgesehen, wie aus den Figuren 2 und 3 ersichtlich ist. Bei der dargestellten Ausführungsform weist der Auflagebereich 21b eine Gitterstruktur auf. Die Gitterstruktur des Auflagebereiches 21b baut sich aus mit Abstand zueinander angeordneten parallelen Gitterstäben 58 auf, die jeweils einen kreisförmigen Querschnitt besitzen. Benachbart zum Auflagebereich 21a ist eine Auflageschiene 59 vorgesehen, die eine rechteckförmige Grundfläche besitzt. Die Gitterstäbe 58 und die Auflageschiene 59 besitzen gleiche Länge wie der höhenverstellbare Auflagebereich 21a.

Oberhalb der Auflageschiene 59 ist, wie besonders aus Fig. 4 hervorgeht, eine Bürste 24 angeordnet, die senkrecht zur Auflageschiene 59 ausgerichtet ist. Der Bürstenstiel ist mit einer Antriebseinheit 25 verbunden, die an der Führung 109 festgelegt ist. Mittels der beispielsweise pneumatisch wirkenden Antriebseinheit 25 kann die Bürste 24 in der Höhe verstellt werden. Mit der Bürste 24 kann ein auf den Auflagebereich 21b liegender Packpapierbogen 102 gehalten werden.

An der Führung 209 ist ein Klebstoffverteiler 23 befestigt. Dieser besitzt eine Düse, über die parallel zur Randkante 5 des Packpapierbogens 102 ein schmaler Klebstoffstreifen applizierbar ist.

Fig. 4 zeigt eine geringfügig abgeänderte Ausführungsform, bei der der Druckstempel 32 eine L-förmige Querschnittsform aufweist, wobei der Horizontalschenkel mit einer Umlenkkante 132 versehen ist. Die Umlenkkante 132 überragt in der abgesenkten Stellung des Druckstempels 32 geringfügig die Längsseite 4 des Papierrieses R. Hierdurch kann der Packpapierbogen 102 in gespannter Form auf die Oberseite des Papierries R aufgebracht werden. Weiterhin wird durch die den Packpapierbogen 102 aufgeprägte Querfaltung ein gutes bzw. knitterfreies Anlegen des Packpapierbogens 102 an die obere Randkante 62 des Papierrieses R gewährleistet. Insbesondere kann auf diese Weise ein Knittern der Papierblätter des Rieses R während des Aufbringens des Packpapierbogens 102 vermieden werden.

Unterhalb des Auflagebereiches 21b sind zwei Förderbänder 38, 41 vorgesehen. Die Förderbänder 38, 41 sind jeweils horizontal ausgerichtet und mit Abstand zueinander angeordnet. Die mit entgegengesetztem Drehsinn antreibbaren Förderbänder 38, 41 nehmen das Papierries R von dem Auflagebereich 21a auf. Das obere Förderband 38 ist bezüglich des unteren Förderbandes 41 in der Höhe verstellbar. Weiterhin kann das obere Förderband 38 in horizontaler Richtung versetzt werden.

Bei den Ausführungsformen gemäß den Figuren 1 bis 4 ist dem oberen Förderband 38 eine Umlenkstange 40 zugeordnet, die horizontal angeordnet ist und einen U-förmigen Querschnitt aufweist. Die in Höhe des oberen Förderbandes 38 angeordnete Umlenkstange 40 ist in horizontaler Richtung verstellbar. Hierdurch kann, wie besonders aus Fig. 4 hervorgeht, der Packpapierbogen 102 an der Umlenkkante 132 mit einer Querfaltung versehen werden. Dies wird dadurch erreicht, daß der Packpapierbogen 102, der durch die Bürste 24 auf dem Auflagebereich 21b gehalten wird, an die Umlenkkante 132 angepreßt und an dieser umgelenkt wird. Die Querfaltung bewirkt ein störungsfreies Aufbringen des Packpapierbogens 102 auf den vorderen Randbereich des Papierrieses R.

Bei der Ausführungsform gemäß Fig. 6, die ansonsten gleichartig wie die Ausführungsform gemäß Fig. 4 ausgeführt ist, ist keine Umlenkstange 40 vorgesehen. Hier wird die Querfaltung des Packpapierbogens 102 durch Heranführen des oberen Förderbandes 38 an die Umlenkkante 132 des Druckstempels 32 erreicht. Somit ersetzt das eine Ende des Förderbandes 38 die Umlenkstange 40.

An das untere Förderband 41, das gegenüber dem oberen Förderband 38 eine größere Länge aufweist, schließt sich eine weitere Fördereinrichtung 43 an, die zu einer Einheit führt, in der der vordere und hintere Endbereich der Umhüllung geschlossen wird.

Nachfolgend soll die Verfahrungsführung bei den vorstehend beschriebenen Ausführungsformen erläutert werden:

Zunächst soll der Verfahrensschritt des Zuführens und Abmessens eines Packpapierbogens 102 von dem Packpapierband 2 beschrieben werden. Dieser Verfahrensschritt ist bei allen Ausführungsformen im wesentlichen gleich und soll insbesondere anhand der Figuren 7 und 8 erläutert werden.

Gemäß den Figuren 1 und 7 wird das obere Papierries R manuell oder automatisch von dem Hubtisch 50 bis zu den Anschlagelementen 15, 115 auf die angrenzende Auflagebank 1 geschoben. Somit liegt die Vorderkante des Papierrieses R an den Anschlagelementen 15, 115 an. Auf der Oberseite der Auflagebank 1 ist das von der Zuführeinrichtung 17 kommende Packpapierband 2 bis zum Punkt B geführt. Die aus Fig. 3 ersichtlichen Rollen 3, 103 halten den Endbereich des Packpapierbandes 2 an der Oberseite der Auflagebank 1.

Das Papierries R, das von den Führungswangen 55 der Anschlagelemente 15, 115 in seitlicher Richtung gehalten wird, ist derart positioniert, daß die Längsseite 4 des Papierrieses R in Höhe der Trennlinie 61 zwischen dem Auflagebereich 21a und dem Auflagebereich 21b der Auflagefläche 21 angeordnet ist. Die Längsseite 4 des Papierrieses R liegt auch bei einer Formatsänderung in dieser Position. Der Abstand D1 zwischen der Längsseite 4 des Papierrieses R und der Kante 5 des Packpapierbandes 2 ist derart bemessen, daß damit der Seitenbereich des Papierrieses R und dessen Oberseite mit Packpapier abgedeckt werden kann. Der Abstand D 2, der zwischen der Längsseite 104 und der Kante 105 des Packpapieres besteht, ist gleich der Höhe H des Papierrieses R verlängert um etwa 40 mm.

Mit der Verpackungsmaschine sind Papierriese R mit einer Länge L zwischen 530 und 1400 mm und einer Höhe H zwischen 12 und 80 mm mit einer Packpapierumhüllung versehbar. Zur Umhüllung eines derartigen Papierrieses R ist ein Packpapierbogen 102 erforderlich, der eine Länge S aufweist. Abhängig von der gewünschten Umhüllung kann die Länge $\text{S = L + 2H + 80 mm}$betragen. Somit überragt der Packpapierbogen 102 sowohl die Vorderkante als auch die Hinterkante des Papierrieses R. Die Länge des Übermaßes des Packpapierbogens 102 ist von der gewählten Verschließart der Packpapierumhüllung abhängig.

Die an den Führungen 9, 109, 209 angeordneten Greifer 6, 7, 8 ergreifen den Randbereich des Papierrieses R bzw. das darunter angeordnete Packpapierband 2. Wie aus den Figuren 2 und 3 hervorgeht, erfaßt der kleiner ausgebildete Greifer 8 lediglich das Packpapierband 2 bzw. einen Packpapierbogen 102. Durch das Zuführen des Papierrieses R gemeinsam mit dem Packpapierbogen 2 ist das Papierries R während des Zuführens geschützt.

Zum Abmessen eines Packpapierbogens 102 wird die Zuführeinrichtung 17 betätigt, worauf von der Packpapierspule entsprechend Packpapierband 2 abgewickelt wird. Das an der Umlenkrolle 52 umgelenkte Packpapierband 2 liegt zwischen den antreibbaren Abwickelrollen der Zuführeinrichtung 17. Gemäß der ausgezogen dargestellten Position verläuft das Packpapierband 2 in seiner Ausgangsstellung vor dem Abmessen und Perforieren von der Zuführeinrichtung 17 über die Schneideinrichtung 18 zu der Oberseite der Auflagebank 1, wobei an der zwischenliegenden Spannrolle 19 eine Umlenkung erfolgt.

Die Bereitstellung eines Packpapierbogens 102 kann auf zwei Weisen erfolgen. Bei einer ersten Variante wickeln die Abwickelrollen der Zuführeinrichtung 17 zunächst eine Länge $\text{S 1 = S - (A C + C B)}$ab. Die Lage der Punkte A, B und C, bzw. deren Entfernung voneinander, geht aus Fig. 7 hervor. Der Punkt A kennzeichnet die Position der Schneideinheit 18. Der Punkt B kennzeichnet die Endkante des Packpapierbandes 2 bzw. die Abtrennzone und der Punkt C die durch die Anschlagelemente 15, 115 definierte Lage der Vorderkante des Papierrieses R. Während des Abwickelns der Länge S 1 wird das Packpapierband 2 durch die Spannrolle 19 straff gehalten, die durch ihr Gewicht gegen die Oberseite des Packpapierbandes 102 gedrückt wird. Nachdem die Länge S 1 abgewickelt wurde und sich die Länge S zwischen der Schneideinheit 18 und dem Punkt B befindet, wird die Schneideinheit 18 angesteuert. Hierdurch wird das Packpapierband 2 mit einer quer zu dessen Längsrichtung verlaufenden Querperforation E versehen. Die Querperforation E ist derart beschaffen, daß das Packpapierband 2 auch noch nach dem Aufbringen der Querperforation einer gewissen Zugbeanspruchung aussetzbar ist und somit transportabel bleibt.

Nach dem Aufbringen der Querperforation E wird mittels der Zuführeinrichtung 17 noch eine Länge S 2 abgewickelt, wobei $\text{S 2 = A C + C B}$ist. Nach diesem Verfahrensschritt befindet sich das Packpapierband 2 in der in den Fig. 1 und 7 dargestellten strichlinierten Position. Die Querperforation E befindet sich somit noch in Laufrichtung des Packpapierbodens 2 vor der Spannrolle 19. Die Länge S des Packpapierbogens 102 entspricht der Entfernung zwischen dem Punkt E und dem Punkt B. Die Entfernung zwischen den Punkten A und E ist gleich der Entfernung zwischen den Punkten A und B.

Die nunmehr in ihrer unteren Position angeordnete Spannrolle 19 führt das Packpapierband 2 an dem Sensor 22 vorbei, mit dem die Querperforation E erfaßbar ist. Das exakte Ablängen der Längen S1, S2 wird dadurch erreicht, daß die Abwickelrollen der Zuführeinrichtung 17 als Meßrollen ausgeführt sind und mit einer Meßeinrichtung gekoppelt sind, die mit einer Steuerung für die Zuführeinrichtung verbunden ist.

Bei der Variante der Bereitstellung des Packpapierbogens 2 nach Fig. 9 wird die Längeneinstellung des Bogens durch das Einjustieren der Schneideinrichtung 18 vorgenommen. Das Einjustieren erfolgt derart, daß die Bandlänge zwischen den Punkten A und B gleich der Länge S des Packpapierbogens 102 ist. Diese Verfahrensvariante kann dann in einem Durchgang ausgeführt werden.

Die Ausführung nach Fig. 9 entspricht der nach Fig. 7, jedoch mit folgenden Unterschieden:

Die Abwickel- und Abmeßrollen der Zuführeinheit 17, die Spannrolle (Tänzerrolle) 19 und die Schneid- bzw. Perforiereinheit 18 sind an einem in vertikaler Richtung verstellbaren Schlitten 99 angeordnet, durch dessen Verstellung sich die Länge $\text{S = AB}$einstellen läßt. Die Spannrolle 19 ist in Papierzuführrichtung vor der Schneideinrichtung 18, jedoch hinter der Zuführeinheit 17 vorgesehen. Der durch sie gebildete "Speicher" wird beim Transport des Rieses R "geleert". Wie bei Fig. 7 erfolgt der Abriß, wenn die Spannrolle ihre obere, ggf. durch eine Einstellschraube 98 bestimmte obere Lage erreicht hat. Die Spannrolle 19 und damit der "Speicher" könnte aber auch, wie bei Fig. 7, hinter der Schneideinrichtung vorgesehen sein. Bei dieser Ausführung sind die das Packpapier vor dem Zurückrutschen bewahrenden, mit einem Freilauf versehenen Rollen 3 noch vor dem horizontalen Teil des Tisches angeordnet.

Das Bereitstellen eines entsprechend abgemessenen Packpapierbogens 102 wird im Betrieb der Verpackungsmaschine kontinuierlich während des Verpackungszyklus ausgeführt. Hierdurch kann die Produktivität erhöht werden, da die Zuführbewegung des Packpapierbogens 102 bzw. des Papierrieses R ohne Unterbrechung erfolgen kann. Zum Abtrennen des Packpapierbogens 102 muß lediglich das Packpapierband 2 stillgesetzt werden, während der Packpapierbogen 102 seine Zuführbewegung fortsetzen kann.

Nachfolgend soll der Verpackungszyklus beschrieben werden. Hierbei wird das Papierries R mit einer schlauchförmigen bzw. geschlossenen Umhüllung versehen. Am Ende des Verpackungszyklus muß zum vollständigen Verschließen des Papierrieses R dann nur noch dessen Vorder- und Rückseite durch entsprechende Faltung der Umhüllung geschlossen werden.

Am Anfang des Verpackungszyklus befindet sich das Papierries R in der in den Figuren 1 und 7 eingezeichneten strichlinierten Position. Die Vorderseite des Papierrieses R liegt an den Elementen 15, 115 des Anschlages an. Das durch die Zuführeinrichtung 17 bereitgestellte Packpapierband 2 bzw. der abgelängte Packpapierbogen 102 nimmt die strichlinierte Lage ein. Demgemäß befindet sich die Spannrolle 19 in ihrer unteren Position.

Bei der Zuführung des Papierrieses R gegen die Anschlagelemente 15, 115 schließen sich die Zangen 6, 7, 8. Gleichzeitig wird deren Verschiebung in Richtung des Pfeiles 54 eingeleitet. Der Antrieb der Greifer 6, 7, 8 erfolgt über die Antriebsriemen 13, 14, die von einer nicht dargestellten Antriebseinheit angetrieben werden. Die synchron betätigten Greifer 6, 7, 8 sind jeweils an eigenen Führungen 9, 109, 209 geführt. Während der Verschiebung des Papierrieses R in Richtung des Pfeiles 54 wird dieses zusammen mit dem Packpapierbogen 102 von der Auflagebank 1 auf die benachbarte Auflagefläche 21 übergeben. Hierbei stützt der höhenverstellbare Auflagebereich 21a, der gemäß Fig. 1 zu diesem Zeitpunkt seine obere Position einnimmt, sowohl das Papierries R als auch das Packpapierband 2 ab. Die Längsseite 4 des Papierrieses R ist hierbei in Höhe der Trennlinie 61 zwischen dem Auflagebereich 21a und dem Auflagebereich 21b angeordnet. Demgegenüber liegt auf dem Auflagebereich 21b lediglich Packpapierband 2 auf.

Während der Überführung des Papierrieses R auf die Auflagefläche 21 wird die Spannrolle 19 in Vertikalrichtung angehoben. Das Passieren der Querperforation E kann durch den Sensor 22 festgestellt werden. Bevor die Greifer 6, 7, 8 ihre Verschiebebewegung beendet haben, erreicht die Spannrolle 19 ihre obere Endstellung, wobei gemäß den Figuren 1 und 7 das Packpapierband 2 die ausgezogen dargestellte Position einnimmt. Durch das Ziehen der Greifer 6, 7, 8 wird das Packpapierband 2 einer in dessen Längsrichtung wirkenden Zugspannung unterworfen. Ein Blockieren der Abwickelrollen der Zuführeinrichtung 17 erfolgt nachdem die Querperforation die Rollen 3, 103 überschritten hat, die das Packpapierband 2 an der Oberseite der Auflagebank 1 halten. Hierdurch wird die Querperforation E exakt getrennt. Die Trennung der Querperforation E erfolgt am Punkt B der Auflagebank 1. Das Papierband 2 nimmt dann wieder die in den Figuren 1 und 7 ausgezogen dargestellte Position ein, die die Ausgangsposition darstellt. Demgemäß erfolgt die Trennung der Querperforation E genau an dem Punkt B, an dem zuvor der Kopf des Papierbandes 2 positioniert war.

Eine besonders exakte Trennung wurde mit einer Querperforation E erzielt, die Einschnitte von ca. 50 bis 60 mm Länge hatte, zwischen denen Brücken von etwa 1 bis 3 mm vorgesehen waren. Eine derartige Querperforation E führt weiterhin zu einem ausreichend stabilen Packpapierband 2.

Wie aus Fig. 8 hervorgeht, überragt der Packpapierbogen 102 sowohl die Vorder- als auch die Hinterkante des Papierrieses R, wobei das Übermaß von der gewählten Faltung zum vollständigen Schließen der Umhüllung abhängt.

Während der Zuführbewegung des Papierrieses R auf die Auflagefläche 21 wird mittels des Klebstoffverteilers 23 ein Klebstoffstreifen auf das Packpapierband 2 bzw. den Packpapierbogen 102 im Bereich dessen Randkante 5 aufgebracht. Nachdem das Papierries R und der unter diesem angeordnete Packpapierbogen 102 vollständig auf dem Auflagebereich 21a aufliegen, wie dies in Fig. 1 dargestellt ist, öffnen sich die Greifer 6, 7, 8. Bei einer weiteren Translationsbewegung in Richtung des Pfeiles 55 werden die Greifer 6, 7, 8 von dem Papierries R weggeführt. Schließlich nehmen die Greifer 6, 7, 8 die Position des in Fig. 1 ausgezogen dargestellten Greifers 6 ein.

Zweckmäßig wird mindestens einer der Greifer 6, 7 mit einem Meßaufnehmer versehen, mit dem die Höhe des Papierrieses R feststellbar ist. Bei Unregelmäßigkeiten kann somit ein Anhalten der Verpackungsmaschine veranlaßt werden.

Zu Beginn des Umhüllungsschrittes für das Papierries R befindet sich dieses in der in Fig. 1 dargestellten Position, wobei der Auflagebereich 21a seine obere Endposition einnimmt. In Fig. 2 ist die Position des Papierrieses R bzw. des Packpapierbogens 102 zu Beginn des Umhüllungszyklus strichliniert eingezeichnet. Durch die Verstelleinheit 27 kann der Auflagebereich 21a vertikal nach unten abgesenkt werden. Durch die im Bereich der Längsseiten 4, 104 anliegenden Druckstempel 31, 32 wird das Papierries R und der Packpapierboden 102 fest auf dem Auflagebereich 21a gehalten. Hierdurch können die Seitenbereiche des Papierrieses R steifgehalten werden. Somit kann während des Aufbringens des Packpapierbogens 102 ein Knittern vermieden werden. Während des Absenkens des Auflagebereiches 21a wird gemäß Fig. 2 an die Längsseite 4 des Papierrieses R der Packpapierbogen 102 angelegt. Dieser wird durch die Bürste 24 ausgestreckt auf dem Auflagebereich 21b gehalten und von diesem über die Auflageschiene 59 und die Umlenkstange 40 abgezogen.

Beim Absenken des Auflagebereiches 21a werden die Zähne 133, 134 der paarweise angeordneten Kämme 33, 34 in die Ausnehmungen 26 des Auflagebereiches 21a eingeführt. Die Positionierung der Kämme 33, 34 mittels der Verstelleinrichtung 39 erfolgt vorher in geringem Abstand zur Längsseite 104 des Papierrieses R. Somit wird beim Absenken des Auflagebereiches 21a der seitlich überstehende kleine Teilbereich des Papierbogens 102 an die Längsseite 104 des Papierrieses R angelegt (siehe Fig. 2). Danach steht der Endbereich des Packpapierbogens 102 im Bereich der Längsseite 104 etwas über die Oberseite des Papierrieses R über.

Die Zähne 133, 134 nehmen zunächst die in Fig. 2 dargestellte Position ein. Somit fluchtet die Stirnseite des Horizontalschenkels des Zahnes 134 mit der außenliegenden Oberseite des Vertikalschenkels des Zahnes 133. Hierdurch wird eine Verlängerung der wirksamen Zahnhöhe erreicht.

Die nachfolgenden Verfahrensschritte gehen besonders deutlich aus Fig. 4 hervor. Die Verstelleinheit 37 wird derart angesteuert, daß der Kamm 33 mit dem Kamm 34 zusammengeführt wird. Hierbei legt der Horizontalschenkel der Zähne 134 den kurzen Rand des Packpapierbogens 102, der die Oberseite des Papierrieses R überragt, auf diese auf.

In automatischer und schneller Abfolge der einzelnen Verfahrensschritte wird dann der noch auf dem Auflagebereich 21b aufliegende lange Rand des Packpapierbogens 102 auf die Oberseite des Papierrieses aufgebracht.

Am Ende des Absenkvorganges des Auflagebereiches 21a wird der Druckstempel 32 etwas von der Oberseite des Papierrieses R angehoben. Vorteilhaft steht der Druckstempel 32 einige Millimeter, z. B. 2 bis 3 mm, über der Oberseite des Papierrieses R. Die Umlenkkante 132 des Druckstempels 32 überragt dann, wie aus Fig. 4 hervorgeht, seitlich die Längsseite 4 des Papierrieses R. Die unterhalb des Auflagebereichs 21b angeordnete Umlenkstange 40 wird derart gegen den Packpapierbogen 102 geführt, daß dieser gegen die Umlenkkante 132 gepreßt wird. Hierdurch wird auf dem durch die Bürste 24 auf der Auflageschiene 59 gehaltenen Packpapierbogen 102 eine Querfaltung aufgebracht, mit der eine Spannung des vorderen langen Randes des Packpapierbogens erreicht wird, wodurch das Aufbringen des Packpapierbogens auf der oberen vorderen Kante 62 des Rieses R verbessert wird. Insbesondere wird ein Knittern des Rieses R verhindert. Da hierdurch das Aufliegen des Druckstempels 32 auf der Oberseite des Papierrieses R entbehrlich wird, kann das Papierries R unmittelbar unter dem Antrieb der Zähne des Kammes 33 transportiert werden.

Zum Aufbringen des Packpapierbogens 102 auf die Oberseite des Papierrieses R wird dieses quer zur Zuführbewegung in Richtung des Pfeiles 60 verschoben, was durch ein Verschieben der Kämme 33, 34 erreicht wird.

Die unterhalb des Auflagebereichs 21b angeordneten Förderbänder 38, 41 bewegen sich mit derselben Geschwindigkeit wie die Kämme 33, 34. Wenn der vordere Teil des Papierrieses R auf dem Förderband 41 angekommen ist, wird das Förderband 38 auf die Oberseite des Papierrieses R abgesenkt. Das abgesenkte Förderband legt den Packpapierbogen 102 fortlaufend während des Verschiebens des Papierrieses R auf dessen Oberseite auf. Im entsprechenden Schritt wird der Umlenkstab 40 zurückgezogen und der Druckstempel 32 in seine obere Position überführt. Gleichfalls wird die Bürste 24 angehoben, um nicht mit dem auf dem Packpapierbogen 102 aufgebrachten Klebstoffstreifen in Kontakt zu geraten.

Aus Fig. 5 geht hervor, daß der Durchgang des Kammes 34 beendet ist, wenn dessen Zähne 134 kurz vor dem Förderband 38 angekommen sind. Der Kamm 33 bleibt indessen aktiv und entfernt sich fortschreitend vom Kamm 34, wobei er schließlich die in Fig. 5 ausgezogen eingezeichnete Endposition einnimmt, die der Ausgangslage der Kämme 33, 34 gemäß Fig. 2 entspricht. Der obere hintere Rand des Packpapierbogens 102, der von den Zähnen 134 des Kammes 34 gehalten wird, streift sich fortschreitend von diesen Zähnen 134 ab und fügt sich gleichzeitig unter den vorderen oberen Rand des Packpapierbogens 102. Der Umhüllungsvorgang ist beendet, wenn mittels des Förderbandes 38 die beiden Randbereiche an dem Klebstoffstreifen zusammengefügt werden. Schließlich bleibt auch der Kamm 33 stehen, der dann zusammen mit dem Kamm 34 in die Ruhestellung zurückkehrt.

Wenn das Papierries R vollständig auf dem Förderband 41 angekommen ist, ist der Packpapierbogen 102 vollständig um das Papierries R herumgewickelt und auf diesem befestigt. Anschließend wird das Papierries R von der Fördereinrichtung 43 übernommen und einer Einrichtung zum Schließen der Endbereiche der röhrenförmigen Papierumhüllung zugeführt.

Das Förderband 38 kehrt dann in seine obere Position zurück. Ebenfalls wird der Auflagebereich 21a wieder nach oben zurückgeführt. Anschließend kann sich der vorstehend beschriebene Zyklus wiederholen.

Bei der Ausführungsform gemäß Fig. 6, bei der keine Umlenkstange 40 vorgesehen ist, wird diese Aufgabe durch das Förderband 38 selbst erfüllt. Somit wird mit dem Endbereich des Förderbandes 38 auf den zwischen diesem und der Umlenkkante 132 zwischenliegenden Packpapierbogen 102 eine ausgeprägte Faltung aufgebracht. Nachfolgend kann dann der Druck des Förderbandes 38 gegen die Umlenkkante 132 verringert werden, sollte aber gehalten werden. In dieser Stellung wird dann durch Aktivieren des Förderbandes 38 der Packpapierbogen 102 anfangs auf das Papierries R aufgebracht. Dann wird das Förderband 38 von dem Druckstempel 32 bzw. dessen Umlenkkante 132 weggeführt, um ein Wegführen des Druckstempels 32 zu ermöglichen. Die weiteren Verfahrensschritte laufen prinzipiell gleichartig wie bei den vorstehend beschriebenen Ausführungsformen ab.

Während der Durchführung des Verpackungszyklus wird an der Zuführstation des Packpapierbandes 2 ein entsprechender Packpapierbogen 102, wie vorstehend beschrieben, abgelängt und für einen nachfolgenden Verpackungszyklus bereitgestellt. Somit kann das Zuführen und das Umhüllen des Papierrieses R ohne Unterbrechung durchgeführt werden. Der über eine Querperforation E mit dem Packpapierband 2 verbundene Packpapierbogen 102 kann während des Zuführens des Papierrieses R abgetrennt werden, wobei die Greifer 6, 7, 8 ihre Zuführbewegung weiter ausführen können.

## Patentansprüche

1. Verfahren zur Bildung einer geschlossenen Umhüllung um einen Gegenstand (R), insbesondere um ein Papierries, bei dem der Gegenstand (R) mit seiner Unterseite auf einem ausgebreiteten Flachmaterialbogen (102), insbesondere einem Packpapierbogen, derart positioniert wird, wobei im Bereich der Seitenflächen (4, 104) des Gegenstandes (R) seitlich überstehende Teilbereiche des Flachmaterialbogens (102) vorliegen, die im wesentlichen der abzudeckenden Fläche entsprechen, wobei der Gegenstand (R) abgesenkt wird und hierbei der Flachmaterialbogen (102) an die Seitenflächen (4, 104) angelegt wird, wobei durch seitliches Verschieben des Gegenstandes (R) der Flachmaterialbogen (102) auf die Oberseite des Gegenstandes (R) aufgebracht wird und die aneinandergeführten Enden des Flachmaterialbogens (102) miteinander verbunden werden, dadurch gekennzeichnet, daß dem Flachmaterialbogen vor dem Anlegen auf die Oberseite des Gegenstandes eine Querfaltung im Bereich einer oberen Randkante (62) des Gegenstandes (R) aufgeprägt wird.

2. Verfahren nach Anspruch 1, dadurch gekennzeichnet, daß die Querfaltung höhen- und/oder seitenversetzt zur oberen Randkante (62) des Gegenstandes (R) dem Flachmaterialbogen (102) aufgeprägt wird.

3. Verfahren nach Anspruch 1 oder 2, dadurch gekennzeichnet, daß beim Absenken des Gegenstandes (R) dessen Seitenflächen (4, 104) mit einer auf die Oberseite des Gegenstandes (R) wirkenden Kompressionskraft versteift werden, und/oder beim Absenken bzw. Verschieben des Gegenstandes (R) ein überstehender größerer Teilbereich des Flachmaterialbogens (102) von einem stationären Auflagebereich (21b) abgezogen wird, wobei der größere Teilbereich vorzugsweise gegen die Kraft eines Haltemittels (24) von dem stationären Auflagebereich (21b) abgezogen wird.

4. Verfahren nach einem der Ansprüche 1 bis 3, dadurch gekennzeichnet, daß der Flachmaterialbogen (102) beim Anlegen auf die Oberseite des Gegenstandes (R) gespannt gehalten wird.

5. Verfahren nach einem der vorhergehenden Ansprüche, dadurch gekennzeichnet, daß einem Umhüllungsschritt zur Bildung einer geschlossenen Umhüllung für einen Gegenstand (R) durch einen Flachmaterialbogen (102) ein Zuführschritt für den Flachmaterialbogen (102) vorgeschaltet ist, bei dem der Gegenstand (R) zusammen mit dem Flachmaterialbogen (102) zugeführt wird, wobei vorzugsweise der Flachmaterialbogen (102) über eine Perforation (E) mit einem Flachmaterialband (2) verbunden ist, die beim Zuführen des Flachmaterialbogens (102) durch Blockieren der Zuführeinrichtung (17) für das Flachmaterialband (2), abgetrennt wird und ggf. ein Abmessen und ein Perforieren des Flachmaterialbogens (102) vom Flachmaterialband (2) während des Umhüllungsschrittes eines vorhergehenden Gegenstandes (R) erfolgt.

6. Verfahren nach einem der vorhergehenden Ansprüche, dadurch gekennzeichnet, daß während des Zuführens des Flachmaterialbogens (102) der Gegenstand (R) bezüglich des Flachmaterialbogens (102) positioniert wird und mindestens ein überstehender Teilbereich des Flachmaterialbogens (102) mit einem Klebstoffstreifen versehen wird, der vorteilhaft im Bereich einer Randkante (5) aufgebracht wird wobei vorzugsweise das seitliche Verschieben des Gegenstandes (R) zum Anlegen des Flachmaterialbogens (102) an die Oberseite des Gegenstandes (R) senkrecht zur Zuführbewegung des Gegenstandes (R) erfolgt sowie nach dem Umhüllungszyklus der im Bereich der Vorder- und Rückseite überstehende Flachmaterialbogen (102) geschlossen wird.

7. Vorrichtung zur Bildung einer geschlossenen Umhüllung um einen Gegenstand (R), mit einer absenkbaren Auflagefläche (21) zur Auflage des Gegenstandes (R) mit seiner Unterseite auf einem ausgebreiteten Flachmaterialbogen (102), insbesondere einem Packpapierbogen, und mit Anlageeinrichtungen, die beim seitlichen Verschieben des Gegenstandes den Flachmaterialbogen (102) auf die Oberseite des Gegenstandes (R) aufbringen und mit einer Verbindungseinrichtung, die die aneinandergeführten Enden des Flachmaterialbogens miteinander verbindet, gekennzeichnet durch ein im Bereich einer oberen Randkante (62) des Gegenstandes vorgesehenes, eine Querfaltung des Packpapierbogens bewirkendes Umlenkmittel, das eine Umlenkkante (132) aufweist.

8. Vorrichtung nach Anspruch 7, dadurch gekennzeichnet, daß die zweiteilige Auflagefläche (21) vorgesehen ist, die einen verstellbaren Auflagebereich (21a) und einen stationären Auflagebereich (21b) aufweist, horizontal ausgerichtet ist und daß ein vertikal verstellbarer Auflagebereich (21a) vorgesehen ist, der vorzugsweise Ausnehmungen (26) aufweist, in die beim Verstellen des Auflagebereichs (21a) ein Anlegemittel (33, 34) zum Anlegen des Flachmaterialbogens (102) an den Gegenstand (R) eingeführt wird, wobei jeder Ausnehmung (26) ein Anlegemittel zugeordnet ist, das aus zwei zueinander verstellbaren Kämmen (33, 34) besteht und das Anlegemittel (33, 34) in den Ausnehmungen (26) des verstellbaren Auflagebereichs (21a) ggf. quer zur Zuführrichtung des Gegenstandes (R) verfahrbar ist, wobei das Anlegemittel (33, 34) einerseits Kämme (33) mit etwa L-Form aufweisenden Zähnen (133) und andererseits Kämme (34) mit einer umgekehrten L-Form aufweisenden Zähnen (134) besitzen kann, und vorzugsweise in einer zusammengeführten Position die Zähne (133, 134) der Kämme (33, 34) die Umlenkkante für den Flachmaterialbogen (102) bilden.

9. Vorrichtung nach Anspruch 8, dadurch gekennzeichnet, daß der Abstand zwischen dem Anlegemittel (33, 34) und dem verstellbaren Auflagebereich (21a) einstellbar ist, wobei eine Verstelleinrichtung (39) vorgesehen ist, mit der eine Führung (35) für das Anlegemittel (33, 34) verstellbar ist, oder dem verstellbaren Auflagebereich (21a) ein als Druckstempel (31, 32) ausgebildetes Anpreßmittel (31, 32) zugeordnet ist, das auf die Seitenbereiche des Gegenstandes (R) eine Kompressionskraft ausübt, wobei das Anpreßmittel (31, 32) senkrecht zum verstellbaren Auflagebereich (21a) verfahrbar ist und vorzugsweise an Führungen (9, 109, 209) für Greifer (6, 7, 8) angeordnet ist.

10. Vorrichtung nach einem der Ansprüche 6 bis 9, dadurch gekennzeichnet, daß das Umlenkmittel oberhalb und/oder seitlich versetzt zur oberen Randkante (62) des Gegenstandes (R) positionierbar ist.

11. Vorrichtung nach einem der Ansprüche 6 bis 10, dadurch gekennzeichnet, daß dem Umlenkmittel eine Umlenkstange (40) zugeordnet ist, die bezüglich des Umlenkmittels verstellbar angeordnet ist oder das Umlenkmittel (132) mit einem verstellbar angeordneten Transportmittel (38), insbesondere einem Förderband (38), für den Gegenstand (R) zusammenwirkt.

12. Vorrichtung nach einem der Ansprüche 6 bis 11, dadurch gekennzeichnet, daß der stationäre Auflagebereich (21b) eine Gitterstruktur aufweist, die eine dem verstellbaren Auflagebereich (21a) zugeordnete Auflageschiene (59) für den Flachmaterialbogen (102) besitzt und der stationäre Auflagebereich (21b), insbesondere dessen Auflageschiene (59), ein Haltemittel (24) für den aufliegenden Flachmaterialbogen (102) aufweist, das bezüglich dem stationären Auflagebereich (21b) verfahrbar ausgebildet ist, wobei unterhalb des stationären Auflagebereichs (21b) ein Transportmittel (38, 41) zur Übernahme des von dem verstellbaren Auflagebereich (21b) kommenden Gegenstandes (R) vorgesehen ist, das zwei beabstandete Förderbänder (38, 41) aufweisen kann, wobei vorteilhaft eines der Förderbänder (38) höhenverstellbar zum anderen Förderband (41) ausgebildet ist von denen das obere Förderband (38) in horizontaler Richtung verstellbar und dem Umlenkmittel (132) für den Flachmaterialbogen (102) zustellbar ist.

13. Vorrichtung nach einem der Ansprüche 6 bis 12, dadurch gekennzeichnet, daß ein Zuführmittel zum Zuführen des Flachmaterialbogens (102) und des Gegenstandes (R) mit Greifern (6, 7, 8) vorgesehen ist, die jeweils ansteuerbare Greifarme besitzen und quer zur Verschiebebewegung des Gegenstandes (R) in der Umhüllungseinrichtung verfahrbar sind und an Führungen (9, 109, 209) geführt sind, die oberhalb der Auflagefläche (21) angeordnet sind, wobei die außenliegenden Führungen (9, 209) in seitlicher Richtung einstellbar sein können.

14. Vorrichtung nach Anspruch 13, dadurch gekennzeichnet, daß das Zuführmittel derart ausgebildet ist, daß der Gegenstand (R) mit seiner Längsseite (4, 104) an eine zwischen den Auflagebereichen (21a, 21b) vorliegende Trennlinie (61) geführt wird.

15. Vorrichtung nach einem der Ansprüche 6 bis 14, dadurch gekennzeichnet, daß der Auflagefläche (21) eine Auflagebank (1) benachbart ist, der ein verstellbarer Anschlag (15, 115) für den Gegenstand (R) zugeordnet ist, der seitliche Führungen (55) zur Positionierung des Gegenstandes (R) besitzt.

16. Vorrichtung nach einem der Ansprüche 6 bis 15, dadurch gekennzeichnet, daß ein Verteiler (23) zum Aufbringen eines Klebstoffstreifens vorgesehen ist.

## Claims

1. Method for forming a closed wrap around an article (R), particularly around a paper ream, in which the underside of the article (R) is so positioned on a spread out flat material sheet (102), particularly a packing paper sheet, that in the vicinity of the lateral faces (4, 104) of the article (R) there are laterally projecting partial areas of the flat material sheet (102) substantially corresponding to the surface to be covered, the article (R) being lowered and the flat material sheet (102) applied to the lateral faces (4, 104) and by lateral displacement of the article (R) the flat material sheet (102) is applied to the top of the article (R) and the brought together ends of the flat material sheet (102) are interconnected, characterized in that to the flat material sheet, prior to application to the top of the article (R), a transverse fold is applied in the vicinity of an upper marginal edge (62) of said article.

2. Method according to claim 1, characterized in that the transverse fold is applied to the flat material sheet (102) in vertically and/or laterally displaced manner to the upper marginal edge (62) of the article (R).

3. Method according to claim 1 or 2, characterized in that on lowering the article (R), its lateral faces (4, 104) are stiffened by the compressive force acting on the top of the article (R) and/or on lowering or displacing the article (R) a projecting, larger partial area of the flat material sheet (102) is drawn from a stationary bearing area (21b), the larger partial area being drawn from the stationary bearing area (21b) preferably counter to the force of a holding means (24).

4. Method according to one of the claims 1 to 3, characterized in that on application to the top of the article (R), the flat material sheet (102) is kept taut.

5. Method according to one of the preceding claims, characterized in that a wrapping stage for forming a closed wrap for an article (R) by a flat material sheet (102) is preceded by a supply stage for said sheet (102), in which the article (R) is supplied together with the flat material sheet (102) and preferably said sheet (102) is connected by means of a perforation (E) to a flat material strip (2), which on supplying the flat material sheet (102) by blocking the supply device (17) for the flat material strip (2) is separated and optionally there is a measuring and perforating of the flat material sheet (102) from the flat material strip (2) during the wrapping stage of a preceding article (R).

6. Method according to one of the preceding claims, characterized in that during the supply of the flat material sheet (102), the article (R) is positioned relative to the latter and at least one projecting partial area of the sheet (102) is provided with an adhesive strip, which is advantageously applied in the vicinity of a marginal edge (5) and preferably the lateral displacement of the article (R) for applying the flat material sheet (102) to the top of the article (R) takes place perpendicular to the supply movement of the article (R) and, following the wrapping cycle, the projecting flat material sheet (102) in the vicinity of the leading and trailing sides is closed.

7. Apparatus for forming a closed wrap around an article (R), with a lowerable bearing surface (21) for engaging the article (R) with its underside on a spread out flat material sheet (102), particularly a packing paper sheet, and with application devices, which during the lateral displacement of the article apply the flat material sheet (102) to the top of the article (R) and having a connecting device, which interconnects the brought together ends of the flat material sheet, characterized by a deflecting means, having a deflecting edge (132), bringing about a transverse fold of the packing paper sheet in the vicinity of an upper marginal edge (62) of the article.

8. Apparatus according to claim 7, characterized in that a two-part bearing surface (21) is provided having an adjustable bearing area (21a) and a stationary bearing area (21b), said bearing surface being horizontally oriented and that a vertically adjustable bearing area (21a) is provided, which preferably has recesses (26), in which are inserted during the adjustment of the bearing area (21a) an application means (33, 34) for applying the flat material sheet (102) to the article (R), an application means, which comprises two mutually adjustable combs (33, 34) is associated with each recess (26) and the application means (33, 34) can be moved into the recesses (26) of the adjustable bearing area (21a), optionally at right angles to the supply direction of the article (R), the application means (33, 34) having on the one hand combs (33) with approximately L-shaped teeth (133) and on the other combs (34) with inverted L-shaped teeth (134) and preferably in a brought together position the teeth (133, 134) of the combs (33, 34) form the deflecting edge for the flat material sheet (102).

9. Apparatus according to claim 8, characterized in that the distance between the application means (33, 34) and the adjustable bearing area (21a) can be regulated, an adjusting device (39) being provided with which it is possible to adjust a guide (35) for the application means (33, 34), or with the adjustable bearing area (21a) is associated a pressing means (31, 32) constructed as a press ram (31, 32) and which exerts a compressive force on the lateral regions of the article (R), the pressing means (31, 32) being movable perpendicular to the adjustable bearing area (21a) and preferably being located on guides (9, 109, 209) for grippers (6, 7, 8).

10. Apparatus according to one of the claims 6 to 9, characterized in that it is possible to position deflecting means above and/or in laterally displaced manner with respect to the upper marginal edge (62) of the article (R).

11. Apparatus according to one of the claims 6 to 10, characterized in that with the deflecting means is associated a deflecting bar (40), which is adjustable with respect to the deflecting means, or the deflecting means (132) cooperates with an adjustably arranged conveying means (38) , particularly a conveyor belt (38) for the article (R).

12. Apparatus according to one of the claims 6 to 11, characterized in that the stationary bearing area (21b) has a lattice structure, which has a bearing rail (59) for the flat material sheet (102) associated with the adjustable bearing area (21a) and the stationary bearing area (21b), particularly its bearing rail (59), has a holding means (24) for the engaging flat material sheet (102), which is displaceable with respect to the stationary bearing area (21b) and below the stationary bearing area (21b) is provided a conveying means (38, 41) for taking up the article (R) coming from the adjustable bearing area (21a) and which can have two spaced conveyor belts (38, 41), advantageously one of the conveyor belts (38) being constructed so as to be vertically adjustable with respect to the other conveyor belt (41) and whereof the upper conveyor belt (38) is horizontally adjustable and can be infed to the deflecting means (132) for the flat material sheet (102).

13. Apparatus according to one of the claims 6 to 12, characterized in that there is a supply means provided for supplying the flat material sheet (102) and article (R) with grippers (6, 7, 8), which in each case have controllable gripping arms and are movable at right angles to the displacement movement of the article (R) in the wrapping device and are guided on guides (9, 109, 209) positioned above the bearing surface (21), the outer guides (9, 209) being adjustable in the lateral direction.

14. Apparatus according to claim 13, characterized in that the supply means are constructed in such a way that the article (R) is guided with its longitudinal side (4, 104) on a separating line (61) between the bearing areas (21a, 21b).

15. Apparatus according to one of the claims 6 to 14, characterized in that adjacent to the bearing area (21) is a bearing bench (1), with which is associated an adjustable stop (15, 115) for the article (R) and which has lateral guides (55) for positioning the article (R).

16. Apparatus according to one of the claims 6 to 15, characterized in that a distributor (23) for applying an adhesive strip is provided.

## Revendications

1. Procédé pour former un enveloppement fermé autour d'un article (R), notamment autour d'une rame de papier, selon lequel l'article (R) est positionné par sa face inférieure sur une feuille de matériau plat (102) déployée, notamment sur une feuille de papier d'emballage, des régions partielles latéralement dépassantes de la feuille de matériau plat (102), qui correspondent sensiblement à la surface à couvrir, étant présentes dans la région des faces latérales (4, 104) de l'article (R), l'article (R) étant abaissé et la feuille de matériau plat (102) étant alors appliquée contre les faces latérales (4, 104), la feuille de matériau plat (102) étant apposée sur la face supérieure de l'article (R) par déplacement latéral de l'article (R) et les extrémités amenées l'une contre l'autre de la feuille de matériau plat (102) étant mutuellement assemblées, **caractérisé** en ce qu'on imprime à la feuille de matériau plat, avant l'application sur la face supérieure de l'article, un plage transversal dans la région d'une arête de bord supérieur (62) de l'article (R).

2. Procédé selon la revendication 1, **caractérisé** en ce que le pliage transversal est imprimé à la feuille de matériau plat (102) en décalage vertical et/ou latéral par rapport à l'arête de bord supérieur (62) de l'article (R).

3. Procédé selon la revendication 1 ou 2, **caractérisé** en ce que, lors de l'abaissement de l'article (R), les faces latérales (4, 104) de ce dernier sont raides par une force de compression agissant sur la face supérieure de l'article (R), et/ou, lors de l'abaissement ou encore du déplacement de l'article (R), une région partielle dépassante plus grande de la feuille de matériau plat (102) est retirée d'une région d'appui stationnaire (21b), la région partielle plus grande étant, de préférence, retirée de la région d'appui stationnaire (21b) contre la force d'un moyen de maintien (24).

4. Procédé selon une des revendications 1 à 3, **caractérisé** en ce que la feuille de matériau plat (102) est maintenue tendue lors de son application sur la face supérieure de l'article (R).

5. Procédé selon une des revendications précédentes, **caractérisé** en ce qu'une étape d'enveloppement, destinée à former un enveloppement fermé pour un article (R) au moyen d'une feuille de matériau plat (102), est précédée d'une étape d'alimentation de la feuille de matériau plat (102), lors de laquelle l'article (R) est alimenté conjointement avec la feuille de matériau plat (102), la feuille de matériau plat (102) étant, de préférence, assemblée par l'intermédiaire d'une perforation (E) à une bande de matériau plat (2) qui, lors de l'alimentation de la feuille de matériau plat (102), est détachée par blocage du dispositif d'alimentation (17) pour la bande de matériau plat (2), et un dimensionnement de la feuille de matériau plat (102) et une perforation entre cette feuille et la bande de matériau plat (2) s'effectuant éventuellement pendant l'étape d'enveloppement d'un article (R) précédent.

6. Procédé selon une des revendications précédentes, **caractérisé** en ce que, pendant l'alimentation de la feuille de matériau plat (102), l'article (R) est positionné par rapport à la feuille de matériau plat (102) et au moins une région partielle dépassante de la feuille de matériau plat (102) est pourvue d'une bande de produit adhésif qui est avantageusement apposée dans la région d'une arête de bord (5), le déplacement latéral de l'article (R) pour l'application de la feuille de matériau plat (102) contre la face supérieure de l'article (R) s'effectuant de préférence perpendiculairement au mouvement d'alimentation de l'article (R), et la feuille de matériau plat (102) dépassant dans la région de la face avant et de la face arrière étant fermée à la suite du cycle d'enveloppement.

7. Appareil pour former un enveloppement fermé autour d'un article (R), avec une surface d'appui abaissable (21) pour poser l'article (R) par sa face inférieure sur une feuille de matériau plat (102) déployée, notamment sur une feuille de papier d'emballage, et avec des dispositifs d'application qui, lors du déplacement latéral de l'article, apposent la feuille de matériau plat (102) sur la face supérieure de l'article (R), et avec un dispositif d'assemblage qui assemble mutuellement les extrémités amenées l'une contre l'autre de la feuille de matériau plat, **caractérisé** par un moyen de repliage, présentant une arête de repliage (132), qui produit un pliage transversal de la feuille de papier d'emballage et qui est prévu dans la région d'une arête de bord supérieur (62) de l'article.

8. Appareil selon la revendication 7, **caractérisé** en ce que la surface d'appui (21) est prévue en deux parties, présentant une région d'appui mobile (21a) et une région d'appui stationnaire (21b), orientée horizontalement, et en ce que la région d'appui (21a) est prévue verticalement mobile et présente, de préférence, des évidements (26) dans lesquels est introduit, lors du déplacement de la région d'appui (21a), un moyen d'application (33, 34) pour appliquer la feuille de matériau plat (102) contre l'article (R), un moyen d'application constitué de deux peignes (33, 34) mobiles l'un par rapport à l'autre étant associé à chaque évidement (26) et le moyen d'application (33, 34) pouvant être éventuellement déplacé dans les évidements (26) de la région d'appui mobile (21a) transversalement à la direction d'alimentation de l'article (R), le moyen d'application (33, 34) pouvant posséder d'une part des peignes (33) avec des dents (133) présentant une forme approximative de L et d'autre part des peignes (34) avec des dents (134) présentant une forme de L inversé, et, de préférence, les dents (133, 134) des peignes (33, 34) formant, en position réunie, l'arête de repliage pour la feuille de matériau plat (102).

9. Appareil selon la revendication 8, **caractérisé** en ce que la distance entre le moyen d'application (33, 34) et la région d'appui mobile (21a) est réglable, un dispositif de réglage (39) étant prévu, qui permet de déplacer un guide (35) pour le moyen d'application (33, 34), ou un moyen de pression d'application (31, 32), réalisé sous forme de vérin de pression (31, 32) et exerçant une force de compression sur les régions latérales de l'article (R), étant associé à la région d'appui mobile (21a), le moyen de pression d'application (31, 32) pouvant être déplacé perpendiculairement à la région d'appui mobile (21a) et étant disposé, de préférence, sur des guides (9, 109, 209) pour des preneurs (6, 7 ,8).

10. Appareil selon une des revendications 6 à 9, **caractérisé** en ce que le moyen de repliage peut être positionné au-dessus de l'arête de bord supérieur (62) de l'article (R), et/ou en décalage latéral par rapport à cette dernière.

11. Appareil selon une des revendications 6 à 10, **caractérisé** en ce qu'une barre de repliage (40) est associée au moyen de repliage, barre qui est disposée avec possibilité de réglage par rapport au moyen de repliage, ou le moyen de repliage (132) coopère avec un moyen de transport (38), disposé avec possibilité de réglage, pour l'article (R), notamment avec une bande transporteuse (38).

12. Appareil selon une des revendications 6 à 11, **caractérisé** en ce que la région d'appui stationnaire (21b) présente une structure de grille, qui possède un rail d'appui (59) pour la feuille de matériau plat (102) qui est associé à la région d'appui mobile (21a), et la région d'appui stationnaire (21b), notamment son rail d'appui (59), présente un moyen de maintien (24) pour la feuille de matériau plat (102) posée qui est conçu mobile par rapport à la région d'appui stationnaire (21b), un moyen de transport (38, 41), destiné à prendre en charge l'article (R) provenant de la région d'appui mobile (21a) et pouvant présenter deux bandes transporteuses distantes (38, 41), étant prévu en dessous de la région d'appui stationnaire (210), l'une (38) des bandes transporteuses étant avantageusement conçue réglable en hauteur par rapport à l'autre bande transporteuse (41), la bande transporteuse (38) pouvant être déplacée en direction horizontale et pouvant être approchée du moyen de repliage (132) pour la feuille de matériau plat (102).

13. Appareil selon une des revendications 6 à 12, **caractérisé** en ce qu'un moyen d'alimentation est prévu pour l'alimentation de la feuille de matériau plat (102) et de l'article (R), avec des preneurs (6, 7, 8) qui possèdent respectivement des bras de préhension asservissables, peuvent être déplacés transversalement à la direction de translation de l'article (R) dans l'appareil d'enveloppement, et sont guidés sur des guides (9, 109, 209) qui sont disposés au-dessus de la surface d'appui (21), les guides extérieurs (9, 209) pouvant être réglés en direction latérale.

14. Appareil selon la revendication 13, **caractérisé** en ce que le moyen d'alimentation est conçu de telle sorte que l'article (R) est guidé par son côté longitudinal (4, 104) sur une ligne de séparation (61) présente entre les régions d'appui (21a, 21b).

15. Appareil selon une des revendications 6 à 14, **caractérisé** en ce qu'un banc d'appui (1) est voisin de la surface d'appui (21), banc auquel est associée une butée réglable (15, 115) pour l'article (R), laquelle possède des guides latéraux (55) pour le positionnement de l'article (R).

16. Appareil selon une des revendications 6 à 15, **caractérisé** en ce qu'un distributeur (23) est prévu pour apposer une bande de produit adhésif.
